# FASCICULE DE BREVET EUROPEEN

(11) **EP 0 551 784 B1**
(45) Date de publication et mention de la délivrance du brevet: **09.04.1997**
(21) Numéro de dépôt: 92403581.9
(22) Date de dépôt: 30.12.1992
(51) Int. Cl.: E06B 9/262

(54) **Porte de manutention relevable anti-bactérie**
Antibakterielles Hubtor
Antibacterial overhead industrial door

(30) Priorité: 15.01.1992 FR 9200362
(43) Date de publication de la demande: 21.07.1993
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- EP-A- 0 113 634
- EP-A- 0 412 857
- WO-A-90/04079
- WO-A-90/15913
- DE-A- 3 110 197
- DE-A- 3 526 745

## Description

La présente invention concerne les portes relevables dites de manutention, c'est-à-dire pour les bâtiments industriels, hangars ou commerces, le plus généralement grandes, pour laisser passer les camions et chariots, pouvant s'ouvrir et se refermer rapidement. Ces portes comportent un rideau pouvant se relever et s'abaisser rapidement. Un type de porte comporte un rideau souple, pouvant s'enrouler ou se replier en accordéon à la partie supérieure de la porte. Quand ces portes ont une certaine largeur, ou doivent résister à la pression du vent, elles sont renforcées par des barres d'armatures disposées à intervalles réguliers sur la hauteur de la porte. Les extrémités des barres peuvent coulisser dans des glissières formées par, ou contenues dans, des montants latéraux encadrant la baie dont l'ouverture et la fermeture sont commandées par la porte.

L'invention concerne plus particulièrement une porte de ce dernier genre et a pour objet une porte plus particulièrement adaptée à être utilisée dans des ateliers ou entrepôts alimentaires ou pharmaceutiques. Dans ce genre d'installations, on cherche à éliminer les pièges à saletés, les espaces ou volumes inaccessibles au nettoyage dans lesquelles toutes sortes de poussières ou déchets peuvent être accrochés et stagner et permettre le développement des bactéries. En particulier, les portes, avec leurs systèmes de manoeuvre et leur contrainte de fonctionnement constituent des zones privilégiées pour les pièges à saletés et les volumes inaccessibles au nettoyage.

Le document EP-A-0 113 634 décrit une porte de manutention relevable du type comportant un rideau souple pouvant s'enrouler ou se replier à la partie supérieure de la porte, ledit rideau étant renforcé par au moins une barre de charge ou d'armature, la barre étant constituée de deux demi-barres, disposées au même niveau sur les deux faces du rideau, des moyens de serrage étant prévus pour relier les deux barres. Toutefois, les demi-barres ne sont pas appliquées au rideau de façon étanche, et donc des poussières ou des saletés peuvent s'accumuler entre chaque demi-barre et le rideau.

L'invention a pour but de réaliser une porte qui peut être lavée complètement, et dans laquelle les pièges à bactéries sont réduits ou supprimés.

Ce but est atteint par la présente invention qui a pour objet une porte de manutention relevable du type comportant un rideau souple pouvant s'enrouler ou se replier à la partie supérieure de la porte, ledit rideau étant renforcé par au moins une barre de charge ou d'armature, la barre étant constituée de deux demi-barres, disposées au même niveau sur les deux faces du rideau, des moyens de serrage étant prévus pour relier les deux barres, caractérisée en ce que les deux bords de chaque demi-barre sont appliqués contre le rideau de façon étanche sur toute leur longueur, de façon à interdire l'introduction de poussières ou de saletés entre chaque demi-barre et la paroi du rideau.

Avantageusement, les surfaces des demi-barres en contact avec le rideau ne présentent aucune cavité, la demi-barre étant appliquée contre le rideau par une surface continue, de préférence plane.

Il peut aussi être avantageux de placer une matière d'étanchéité du genre colle ou mastic entre la demi-barre et la surface adjacente du rideau au moins au voisinage des bords de chaque demi-barre.

Assez fréquemment, les extrémités des barres d'armature se déplacent dans des glissières de guidage placées des deux côtés de la baie dont le rideau commande l'ouverture ou la fermeture. Ces glissières peuvent former les montants latéraux de la porte, ou être logées dans ces montants.

Le brevet français 91 13435 décrit une porte à rideau relevable destinée à obturer une baie, comportant deux montants latéraux ayant chacun une glissière, le rideau comportant des parties latérales coulissant dans lesdites glissières, chaque montant latéral comportant une paroi frontale dotée d'une fente qui forme la glissière dudit montant, ladite paroi frontale étant au moins localement non parallèle au rideau au voisinage de la fente, ladite paroi frontale étant dotée d'une première surface sensiblement dirigée vers ladite baie et d'une seconde surface sensiblement dirigée à l'opposé de la baie, caractérisée en ce que ladite seconde surface est accessible pour pouvoir être nettoyée.

En particulier, chaque montant latéral a une section sensiblement en forme de U, comportant une ouverture non dirigée vers la baie à obturer.

Ces portes permettent un nettoyage de l'intérieur des glissières, ce qui évite la rétention des saletés et le développement des bactéries. Pour cette raison, la présente invention se combine de façon particulièrement avantageuse avec la disposition décrite dans ce brevet.

L'invention a donc encore pour objet une porte du type défini plus haut dans laquelle les extrémités des barres se déplacent dans des glissières de guidage, celles-ci étant ouvertes sur leurs faces opposées à la porte.

D'autres caractéristiques et avantages de l'invention apparaîtront au cours de la description qui va suivre, donnée à titre d'exemple non limitatif, en regard des dessins ci-joints, et qui fera mieux comprendre comment l'invention peut être réalisée.

Sur les dessins :
- la figure 1 est une vue en perspective d'un porte de manutention à rideau relevable à laquelle peut s'appliquer la présente invention,
- la figure 2 est un exemple de système de fonctionnement de la porte de la figure 1,
- la figure 3 est un autre exemple de système de fonctionnement de la porte de la figure 1,
- la figure 4 est une vue en coupe par un plan horizontal d'un barre de renforcement d'un rideau de porte de manutention selon l'invention,
- les figures 5, 6 et 7 sont des vues en coupe par les plans V-V, VI-VI, et VII-VII de la figure 4,
- les figures 8, 9 et 10 sont des vues en coupe d'autres barres de renforcement de rideau selon l'invention, par des plans perpendiculaires aux barres, et
- la figure 11 est une vue en coupe partielle d'un élément de la figure 10 par un plan horizontal XI-XI de la figure 10.

Sur les différentes figures, les mêmes références désignent les mêmes éléments ou des éléments semblables.

Comme représenté sur la figure 1, la présente invention concerne une porte destinée à obturer une baie 5 dans un mur 9, particulièrement dans un lieu où doit être maintenue une hygiène très stricte. La porte comporte un rideau 4 relevable et deux montants latéraux 1, 2 formés chacun avec une glissière 8 de guidage du rideau 4. Dans l'exemple représenté sur la figure 1, les montants latéraux 1, 2 sont réunis à leurs extrémités supérieures par une traverse 3, mais cette caractéristique pourait être omise sans sortir du cadre de la présente invention. La porte représentée sur la figure 1 est du type communément appelé "porte de manutention", c'est-à-dire une porte à ouverture rapide destinée à s'ouvrir au passage d'un engin de manutention et à se fermer après le passage dudit engin.

Chaque montant latéral 1, 2 comporte une paroi frontale 7, qui est ici sensiblement perpendiculaire au rideau 4, et qui est formée avec une fente longitudinale 8 constituant ladite glissière. On notera que la paroi 7 ne doit pas nécessairement être perpendiculaire au rideau 4 : il suffit que la paroi 7 soit localement non parallèle au rideau 4 au voisinage de la fente 8. Dans l'exemple représenté sur la figure 1, les montants latéraux 1, 2 ont une section en forme de U, et comportent chacun deux parois 10 qui s'étendent sur une certaine distance à partir de ladite paroi 7, vers l'extérieur de la baie 5. Cette section en forme de U n'est en aucune façon limitative.

Le rideau 4 comporte des parties latérales qui coulissent dans les fentes 8 des montants 1 et 2. Dans l'exemple particulier de la figure 1, le rideau 4 est souple et comporte des barres horizontales de renforcement 6 ayant des extrémités axiales 6a qui coulissent dans les fentes 8. En variante, le rideau 4 pourrait comporter des bords latéraux continus ou discontinus coulissant dans les fentes 8 : dans ce cas, le rideau 4 pourrait ne comporter qu'une seule barre inférieure de charge.

La porte selon l'invention peut être actionnée par des moyens mécaniques ou électriques bien connus dans l'état de l'art. Le rideau peut être relevable de diverses façons. Par exemple, sur la figure 2, le rideau 4 peut s'enrouler sur un axe horizontal 11 en partie supérieure de la porte. Selon un autre exemple représenté schématique en coupe sur la figure 3, le rideau 4 est constitué par une paroi souple dotée de barres de renforcement horizontales 6 dont une sur deux coulisse dans les fentes 8 des montants 1, 2. La barre la plus basse est liée à des sangles 12 qui s'enroulent sur un tambour 13, en partie supérieure de la porte. L'enroulement des sangles 12 sur le tambour 13 provoque la remontée de la barre inférieure, qui entraîne avec elle les autres barres de renforcement 6 dont les extrémités coulissent dans les glissières 8, en repliant le rideau 4 en accordéon. Pour ce faire, les sangles passent dans des boucles fixées à certaines des barres, ou le cas échéant à toutes les barres.

La figure 4 est une vue en coupe par un plan horizontal d'un exemple d'une barre de renforcement selon l'invention du rideau de la figure 1. La partie médiane de la barre, la plus longue a été supprimée partiellement pour réduire l'encombrement du dessin. La barre est constituée de deux moitiés 15, 16 identiques sauf aux points de fixation. Les deux moitiés peuvent être en matière plastique, en métal, ou tout autre matériau assez rigide, possédant cependant une certaine souplesse. Ces moitiés peuvent être serrées l'une contre l'autre, en pinçant entre elles le rideau (en toile ou en matière plastique) au moyen de vis à tête fraisée 20.

Les extrémités de la barre peuvent être amincies pour favoriser l'étanchéité entre les bords de la glissière. Sur la droite de la figure, on a représenté la paroi frontale 7 du montant droit. Cette paroi est contituée de deux parties 7, 7' définissant entre elles la fente 8.

Les bords de la fente, sur les parois 7, 7' peuvent être munis d'une garniture souple 17 de glissement et d'étanchéité, un bourrelet 17 étant monté sur le bord de la paroi 7 et un voile plastique 18 faisant partie intégrante du bourrelet, de façon que les deux voiles 18 soient sollicités l'un contre l'autre. La partie 15A de la barre disposée entre le voiles 18 peut être très mince, et raccordée à la partie principale 15C par une partie intermédiaire 15B. Les figures 5, 6 et 7 sont des coupes faites respectivement dans les plans V-V, VI-VI et VII-VII.

La coupe de la figure 6 a été faite sur la partie de raccordement 15B à un endroit où la barre est pleine. Les coupes des figures 5 et 7 ont été faites à l'emplacement de vis d'assemblage. Les deux moitiés de la barre serrent entre elles le rideau 4. L'emploi de vis à tête fraisée assure l'étanchéité du trou grâce à la pression de serrage de la partie conique de la vis.

En vue d'économiser la matière, ou d'alléger la porte, on pourrait réaliser des barres creuses 21, comme représenté en coupe sur la figure 8. Mais les cavités 22 ainsi réalisées pourraient devenir des volumes de développement des bactéries si l'étanchéité périphérique venait à être en défaut. On peut songer à remplir la cavité avec une matière de remplissage, et à obturer les joints des bords de barres avec une matière d'étanchéité 23 telles que le silicone appliqué contre les bords des barres et contre le rideau. Avantageusement, dans le cas où un élément de barre est creux, l'extérieur de la pièce aura une couleur différente de la masse, de façon à repérer facilement les fractures et changer l'élément de barre défectueux.

Les barres peuvent servir à maintenir ensemble deux bandes de constitution du rideau. Par exemple, une bande transparente et une bande opaque. Du point de vue étanchéité, une telle jonction doit être soignée pour ne pas devenir un nid de bactéries. Un exemple d'une telle jonction est représenté en coupe sur la figure 9. Deux bandes de rideau 41 et 42 se recouvrent sur une certaine hauteur H et cette hauteur H est prise intérieurement entre deux demi-barres 24, 25. Les bords de chaque bande ne ressortent pas de l'autre côté. Le long des bords 24A, 25A où les barres se joignent, il n'est donc pas possible de serrer le rideau assez fort, puisqu'il n'y a qu'une épaisseur de rideau et qu'au centre, entre les barres, il y a deux épaisseurs. On garnit donc les vides avec une matière d'étanchéité, par exemple du type silicone, et pour bien l'accrocher, on prévoit sur la section interne de chaque barre, sur les deux bords, une rainure 26 qui permet un bon accrochage de la matière d'étanchéité. On obtient ainsi une liaison entre bandes propre et esthétique.

Pour réaliser une liaison coulissante entre une barre et une sangle de tirage 12, il est avantageux selon la présente invention de former un passage 27 dans l'épaisseur de la barre, avec des bords arrondis pour faciliter un bon nettoyage.

L'accrochage d'une sangle de tirage à la barre inférieure, le cas échéant une barre de charge, peut être réalisé conformément à la figure 10. Une des demi-barres est divisée en deux sur la largeur de la sangle, et présente donc sur cette longueur une section telle que représentée sur la figure 11.

La demi-barre 30 comporte une zone plate 31 en creux s'étendant sur une longueur égale ou légèrement supérieure à la largeur de la sangle de relevage 12. La sangle est coincée entre cette zone plate 31 et un bouchon 32 dans lequel est formé une rainure 33 qui permet d'y loger l'extrémité repliée de la sangle, éventuellement avec un jonc 34 placé dans le pli de la sangle. Le bouchon 32 peut être vissé à la demi-barre 30, à travers la sangle, ou au-delà de celle-ci sur ses deux côtés. La fixation peut être garnie d'une matière d'étanchéité.

Une telle zone plate peut aussi être prévue pour fixer par exemple un patin de glissement, utilisé avec un autre type de glissière.

On notera qu'une des demi-barres peut être constituée de plusieurs éléments, par exemple des plaquettes, chacune étant appliquées à travers le rideau 4 contre une barre unitaire disposée de l'autre côté du rideau.

Dans une forme de réalisation avantageuse, la barre, comme représenté sur la figure 10, peut présenter une surface supérieure 35 inclinée, en forme de toit, pour favoriser l'écoulement de l'eau (de lavage ou de condensation) et éviter la stagnation sur le haut de la demi-barre.

## Revendications

1. Porte de manutention relevable du type comportant un rideau souple (4) pouvant s'enrouler ou se replier à la partie supérieure de la porte, ledit rideau étant renforcé par au moins une barre de charge ou d'armature (6), la barre étant constituée de deux demi-barres, disposées au même niveau sur les deux faces du rideau, des moyens de serrage (20) étant prévus pour relier les deux ban-es, caractérisée en ce que les deux bords de chaque demi-barre sont appliqués contre le rideau de façon étanche sur toute leur longueur, de façon à interdire l'introduction de poussières ou de saletés entre chaque demi-barre et la paroi du rideau.

2. Porte selon la revendication 1, dans laquelle les surfaces des demi-barres en contact avec le rideau ne présentent aucune cavité, la demi-barre étant appliquée contre le rideau (4) par une surface continue, de préférence plane.

3. Porte selon les revendications 1 ou 2, dans laquelle une matière d'étanchéité (23) est placée entre la demi-barre et la surface adjacente du rideau, au moins au voisinage des bords de la demi-barre.

4. Porte selon l'une des revendications précédentes, dans laquelle les extrémités (15A) des barres se déplacent dans des glissières de guidage (8), les extrémités des barres étant amincies.

5. Porte selon l'une des revendications 1 à 3, dans laquelle les extrémités des barres se déplacent dans des glissières de guidage (2), les glissières de guidage étant ouvertes sur leurs faces opposées à la porte.

6. Porte selon l'une des revendications précédentes, dans laquelle une des demi-barres est constitué de plusieurs éléments, tels que des plaquettes chacune appliquée à travers le rideau (4) contre une barre unitaire disposée de l'autre côté du rideau.

7. Porte selon l'une des revendications précédentes, dans laquelle il est prévu sur la face de la barre appliquée contre le rideau, une rainure (26) au voisinage de chaque bord, pour recevoir et maintenir une matière d'étanchéité.

8. Porte selon l'une des revendications précédentes, dans laquelle il est prévu sur au moins une barre, une zone plate (31) ou creuse, pour recevoir une attache de sangle, un patin de glissement ou un autre accessoire.

9. Porte selon l'une des revendications précédentes, dans laquelle les barres présentent une partie supérieure (35) en forme de toit pour favoriser l'écoulement.

## Patentansprüche

1. Anhebbares Industrietor, das einen flexiblen Rolladen (4) umfaßt, der sich im oberen Bereich des Tores aufrollen oder zusammenfalten kann, wobei der Rolladen durch wenigstens eine Verstärkungs- oder Bewehrungsstange (6) verstärkt ist, die von zwei Halbstangen gebildet wird, welche in derselben Höhe an den beiden Oberflächen des Rolladens angeordnet sind, wobei Klemmeinrichtungen (20) vorgesehen sind, um die beiden Stangen zu verbinden, dadurch **gekennzeichnet,** daß die beiden Ränder einer jeden Halbstange über ihre gesamte Länge in dichter Weise an den Rolladen derart angelegt sind, daß sie das Eindringen von Staub oder Schmutz zwischen jede Halbstange und die Wand des Rolladens verhindern.

2. Tor nach Anspruch 1, bei dem die Oberflächen der Halbstangen, die mit dem Rolladen in Berührung stehen, keinerlei Hohlraum aufweisen und daß die Halbstange an den Rolladen (4) mit einer kontinuierlichen, vorzugsweise ebenen Oberfläche angelegt ist.

3. Tor nach Anspruch 1 oder 2, bei dem ein Dichtungsmaterial (23) zwischen der Halbstange und der benachbarten Oberfläche des Rolladens zumindest in der Nähe der Ränder der Halbstange angeordnet ist.

4. Tor nach einem der vorhergehenden Ansprüche, bei dem die Enden (15A) der Stangen sich in Führungsschienen (8) verschieben, wobei die Enden der Stangen verjüngt sind.

5. Tor nach einem der Ansprüche 1 bis 3, bei dem die Enden der Stangen sich in Führungsschienen (2) verschieben, die an ihren dem Tor gegenüberliegenden Flächen offen sind.

6. Tor nach einem der vorhergehenden Ansprüche, bei dem eine der Halbstangen von mehreren Elementen, wie z.B. Platten gebildet wird, von denen jede quer zum Rolladen (4) gegen eine einstückige Stange angelegt ist, die auf der anderen Seite des Rolladens angeordnet ist.

7. Tor nach einem der vorhergehenden Ansprüche, bei dem in der an den Rolladen angelegten Fläche der Stange eine Rille (26) in der Nähe eines jeden Randes vorgesehen ist, um ein Dichtungsmaterial aufzunehmen und zu halten.

8. Tor nach einem der vorhergehenden Ansprüche, bei dem an zumindest einer Stange eine flache oder hohle Zone (31) vorgesehen ist, um ein Gurtband, einen Gleitschuh oder ein anderes Zubehörteil aufzunehmen.

9. Tor nach einem der vorhergehenden Ansprüche, bei dem die Stangen einen oberen, dachförmigen Teil (35) aufweisen, um das Aufwickeln zu erleichtern.

## Claims

1. A raisable goods-handling door of the type comprising a flexible curtain (4) capable of being wound up or of being folded up in the top portion of the door, said curtain being reinforced by at least one reinforcing or loading bar (6), the bar is being made up of two half-bars disposed at the same level on the two faces of the curtain, clamping means (20) being provided for connecting the two half-bars, the door being characterized in that the two edges of each half-bar are pressed against the curtain in sealed manner along the whole length of the bar, thereby preventing dust or dirt penetrating between either half-bar and the wall of the curtain.

2. A door according to claim 1, in which the surfaces of the half-bars making contact with the curtain do not have any cavities, each half-bar being pressed against the curtain (4) via a continuous surface that is preferably plane.

3. A door according to claim 1 or 2, in which a sealant (23) is placed between the half-bar and the adjacent surface of the curtain, at least in the vicinity of the edges of the half-bar.

4. A door according to any preceding claim, in which the ends (15A) of the bars move in guiding slideways (8), the ends of the bars being narrowed.

5. A door according to any one of claims 1 to 3, in which the ends of the bars move in guiding slideways (2), the guiding slideways being open on their faces facing away from the door.

6. A door according to any preceding claim, in which one of the half-bars is constituted by a plurality of elements, such as plates, each element being pressed through the curtain (4) against a single bar disposed on the other side of the curtain.

7. A door according to any preceding claim, in which a groove (26) is provided on the face of the bar pressed against the curtain, in the vicinity of each edge of said face, for the purpose of receiving and retaining a sealant.

8. A door according to any preceding claim, in which a hollow or flat zone (31) is provided on at least one bar for the purpose of receiving a fastening for a strap, a sliding shoe, or some other accessory.

9. A door according to any preceding claim, in which the bars have respective top portions (35) in the form of a roof for enhancing water run-off.
